# FASCICULE DE BREVET EUROPEEN

(11) **EP 0 835 415 B1**
(45) Date de publication et mention de la délivrance du brevet: **13.10.1999**
(21) Numéro de dépôt: 96924906.9
(22) Date de dépôt: 01.07.1996
(51) Int. Cl.: F25D 3/02, F25C 1/24

(54) **TREILLIS PLASTIQUE REFRIGERANT**
KÜHLENDES KUNSTSTOFFGITTER
REFRIGERATING PLASTIC LATTICE

(30) Priorité: 30.06.1995 FR 9508207
(43) Date de publication de la demande: 15.04.1998
(73) Titulaire: Powell, Steve, 13260 Cassis (FR)
(72) Inventeur: POWELL, Steve, F-13260 Cassis (FR)
(74) Mandataire: Verdier, Louis
(86) Numéro de dépôt international: FR9601014
(87) Numéro de publication internationale: WO9702459

(56) Documents cités:
- FR-A- 2 159 549
- US-A- 2 012 405
- US-A- 2 138 241
- US-A- 2 955 044
- US-A- 3 207 420
- US-A- 4 751 827
- US-A- 4 979 370

## Description

La présente invention relève des échangeurs de chaleur en ce qu'elle concerne un dispositif pouvant,après avoir été préalablement congelé, réfrigérer des appareils,des matières,ou des denrées,et notamment des denrées périssables,de toutes formes et dimensions .

Il existe sur le marché des produits destinés à cet usage,mettant à profit les propriétés eutectiques de certaines solutions liquides ou gélifiées conditionnées sous enveloppe étanche de matière plastique semi-rigide ou souple . Certains de ces produits se présentent sous la forme de volumes indéformables,par exemple:briquettes de glace"sèche" d'autres,sous la forme d'une plaque de faible épaisseur,plane ou alvéolée de manière à répartir le réfrigérant inclus en volumes indépendants, pouvant être moulée à la forme des objets à refroidir,après avoir été congelée. Les inconvénients majeurs de ces dispositifs,pour l'utilisateur résultent de leurs dimensions fixes; s'il est parfois possible de découper certains de ces dispositifs,et ce avec précaution pour ne pas percer l'enveloppe du réfrigérant au risque d'en perdre,il est souvent très malaisé de les agrandir sans avoir recours à un quelconque outil.

Par ailleurs, le document US-A 3 207 420 montre un dispositif dont la construction se rapproche de celle de l'invention du fait que ce dispositif concerne un corps composé de deux feuilles plastiques formant une enveloppe étanche contenant un fluide. L'ensemble est structuré de manière à permettre un écoulement du fluide de compartiment à compartiment. Suivant une variante de réalisation, le fluide est enfermé dans chaque compartiment séparés par des perforations de manière à permettre le détachement de compartiments du corps principal constituant le dispositif. Cependant, ce dispositif est utilisé à une autre fin que celle de l'invention, à savoir l'emballage de fluides divers en vue de leur utilisation ultérieure hors emballage en quantité relativement faible choisie par l'utilisateur.

La présente invention se propose donc de pallier les inconvénients ci-dessus en offrant à ses utilisateurs un dispositif réfrigérant aisément déformable une fois congelé,pouvant être facilement découpé sans précautions particulières et pouvant être agrandi à volonté par une simple opération ne necessitant aucun outil.

A cet effet,un dispositif selon l'invention est tel que défini en revendication 1. Il comporte un nombre indéfini d'enveloppes plastiques étanches,contenant une solution ou un gel eutectique usuel,ci-après nommées:"éléments réfrigérants", reliées entre elles par des liaisons cruciformes en nombre strictement nécessaire et suffisant,et agencées entre elles de manière à donner au dispositif,selon une première caractéristique,la configuration d'un treillis plastique ajouré. Chaque élément réfrigérant du dispositif est séparé des éléments réfrigérants voisins par un intervalle vide d'une largeur suffisante pour permettre le passage d'un lien plastique quelconque,non décrit dans la présente demande,permettant de relier entre eux plusieurs éléments ou groupes d'éléments réfrigérants par simple ligature. Ces intervalles vides déterminent d'autre part les lignes selon lesquelles le dispositif peut être découpé.

Il apparait ainsi que le présent dispositif réfrigérant peut être aisément courbé,plié,et qu'en combinant ligatures,déformations plastiques et découpes,il peut être conformé selon la plupart des enveloppes de volumes permises aux "plaques minces",et ce,sans limitation de taille,pour assurer la plus grande surface de contact possible entre les éléments réfrigérants et les objets ou denrées à refroidir.

Selon des modes particuliers de réalisation:
Le volume des éléments réfrigérants peut être intégralement d'un c8té du plan défini par les liaisons entre éléments réfrigérants;
Le volume des éléments réfrigérants peut être également ou non réparti de part et d'autre du plan défini par les liaisons entre éléments réfrigérants;
Les éléments réfrigérants constitutifs du dispositif peuvent ne pas être identiques en volumes et en formes.

Les dessins annexés illustrent deux modes préférentiels de réalisation de l'invention,sans être limitatifs pour l'invention.

Sur la planche 1/2 :
La figure 1 est une représentation isométrique d'un élément réfrigérant du dispositif;
La figure 2 représente en plan un groupe d'éléments réfrigérants formant le dispositif réduit à neuf éléments;
La figure 3 représente une coupe transversale du dispositif représenté sur la figure 2, selon l'axe AA;

Sur la planche 2/2 :
La figure 4 est une représentation isométrique d'un élément réfrigérant du dispositif;
La figure 5 représente en plan un groupe d'éléments réfrigérants formant le dispositif réduit à neuf éléments;
La figure 6 représente une coupe transversale du dispositif représenté sur la figure 5 selon l'axe AA .

En référence à ces dessins,le dispositif comporte un nombre non défini d'éléments réfrigérants (1) composés de deux feuilles plastiques (2)et(3) formant une enveloppe étanche contenant une solution ou un gel eutectique (4),et se résolvant sur leur pourtour en un méplat (5) se prolongeant en languettes (6) formant des liaisons (7) cruciformes reliant les éléments réfrigérants (1) entre eux et déterminant des intervalles vides(8) entre les éléments réfrigérants (1).

Les intervalles vides (8) permettent le passage de liens plastiques (9) quelconques,afin de relier un ou plusieurs éléments réfrigérants (1) par simple ligaturage, et constituent les axes de découpe possible du dispositif .

A titre d'exemple non limitatif,un élément réfrigérant aura des dimensions de l'ordre de 10 centimèters pour la longueur, 3 centimètres pour la largeur et 2.5 centimètres pour l'épaisseur; les liaisons cruciformes détermineront des intervalles vides d'une largeur de l'ordre de 5 millimètres entre les éléments réfrigérants.

Le dispositif selon l'invention pourra être utilisé par des particuliers ou par des professionnels de la santé à des fins thérapeutiques, tout en étant particulièrement destiné à la réfrigération des aliments et des boissons. Dans ce domaine d'application, il pourra être utilisé par des transporteurs, des distributeurs, des commerçants: l'invention est intéressante pour des professionnels en ce qu'elle peut constituer de grandes surfaces aisément modulables et d'entretien facile. L'adaptabilité dimensionnelle et formelle de l'invention la destine aussi aux particuliers: campeurs, randonneurs, sportifs et autres.

Le dispositif selon l'invention sera préférentiellement fabriqué à partir d'un des nombreux polymères disponibles dans l'industrie, à titre d'exemple non limitatif: polyéthylène, P.V.C., A.B.S. etc....

## Revendications

1. Dispositif pour réfrigérer des appareils, des matières, des denrées de toutes formes et dimensions, comportant un nombre non défini d'éléments réfrigérants (1) composés de deux feuilles plastiques (2, 3) formant une enveloppe étanche contenant une solution eutectique ou un gel eutectique (4), et se résolvant sur leur pourtour en un méplat (5) se prolongeant en languettes (6) formant par leurs intersections des liaisons (7) reliant entre eux les éléments réfrigérants (1) et déterminant des intervalles vides (8) entre les méplats (5) délimitant chacun des éléments réfrigérants (1).

2. Dispositif selon la revendication 1, caractérisé en ce que les intervalles vides (8) sont d'une largeur nécessaire et suffisante pour permettre le passage de liens destinés à relier entre eux plusieurs éléments réfrigérants (1).

## Patentansprüche

1. Vorrichtung zum Kühlen von Apparaten, Materialien, Waren aller Art und Größe, bestehend aus einer unbestimmten Zahl von Kühlelementen (1), die aus zwei Plastiktafeln (2, 3) zusamnengesetzt sind, welche eine wasserdichte Umhüllung bilden, welche eine eutektische Lösung oder ein eutektisches Gel (4) enthält und an ihrem Umfang in einem Flansch (5) ausläuft, der zu kleine Laschen (6) ausläuft, durch welche Verbindungsabschnitte (7) gebildet werden, welche die Kühlelemente (1) miteinander verbinden und die jedes der Kühlelenente begrenzende Ausnehmungen (8) zwischen den Flanschen (5) festlegen.

2. Vorrichtung nach Anspruch 1, dadurch gekennzeichnet, daß die Ausnehmungen (8) von einer zur Ermöglichung das Durchgangs eines zum Festbinden der Vielzahl von Kühlelementen (1) bestimmten Bandes notwendigen und hinreichenden Weite sind.

## Claims

1. Device for refrigerating appliances, materials, produce of all sorts and sizes, comprising an undefined number of refrigerating elements (1) composed of two plastic sheets (2, 3) forming a sealed envelope containing a eutectic solution or a eutectic gel (4) and resolving at their periphery into a flat part (5) extending in tongues (6) forming through their intersections connections (7) interconnecting the refrigerating elements (1) and determining empty gaps (8) between the flat parts (5) delimiting each of the refrigerating elements (1).

2. Device according to claim 1, characterised in that the empty gaps (8) are of a necessary and sufficient width to permit the passage of ties designed to interconnect a plurality of refrigerating elements (1).
